# EUROPÄISCHE PATENTSCHRIFT

(11) **EP 2 021 545 B1**
(45) Veröffentlichungstag und Bekanntmachung des Hinweises auf die Patenterteilung: **22.05.2013**
(21) Anmeldenummer: 07728189.7
(22) Anmeldetag: 17.04.2007
(51) Int. Cl.: E01B 2/00, E01B 25/30

(54) **FAHRWEG**
GUIDEWAY
VOIE DE PASSAGE

(30) Priorität: 26.05.2006 DE 102006025014
(43) Veröffentlichungstag der Anmeldung: 11.02.2009
(73) Patentinhaber: Max Bögl Bauunternehmung GmbH & Co. KG, 92369 Sengenthal (DE)
(72) Erfinder: BÖGL, Stefan, 92318 NEUMARKT (DE)
(74) Vertreter: Bergmeier, Werner
(86) Internationale Anmeldenummer: PCT/EP2007/053726
(87) Internationale Veröffentlichungsnummer: WO 2007/137909

(56) Entgegenhaltungen:
- DE-A1- 4 021 834
- DE-A1- 4 115 935
- DE-A1- 10 111 957
- DE-A1- 10 321 047

## Beschreibung

Die vorliegende Erfindung betrifft einen Fahrweg eines spurgebundenen Fahrzeuges, insbesondere einer Magnetschwebebahn, mit mehreren hintereinander angeordneten Trägern, wobei jeder Träger eine Fahrwegplatte mit daran angeordneten Führungselementen für das Fahrzeug aufweist und die Fahrwegplatte durch wenigstens einen Steg, der in Längsrichtung des Trägers verläuft und in Einbaulage im wesentlichen nach unten von der Fahrwegplatte absteht, von einem Fundament beabstandet gehalten ist.

Aus der DE 10 2004 015 495 A1 ist eine Fahrbahn für eine Magnetschwebebahn mit einer Weichenanordnung bekannt, bei welcher Träger Führungselemente für das Fahrzeug aufweisen, welche an einer Fahrwegplatte angeordnet sind. Die Fahrwegplatte ist an einem Steg befestigt, welcher auf einer Einrichtung zur Schwingungsdämpfung angeordnet ist. Die Schwingungsdämpfung wird bei dieser Ausführung vorgesehen, um einen ruhigen Fahrbetrieb des Fahrzeuges in der Weiche zu erlauben. Der Träger ist hierfür direkt auf der Schwingungsdämpfungseinrichtung befestigt. Nachteilig ist hierbei, dass der Träger gerade in der Weiche sehr filigran ausgebildet sein muss, um die Biegung für eine Weichenschaltung zu erlauben. Darüber hinaus müssen aufeinanderfolgende Träger miteinander fest verbund en sein, um vertikale Absätze beim Einfedern einzelner Trägem während der Überfahrt des Fahrzeuges und um Stöße zwischen dem bereits eingefederten und dem noch nicht eingefederten nachfolgenden Träger zu vermeiden. Durch die Verbindung der Träger miteinander können Probleme bei der Längenausdehnung der Träger entstehen.

Aus der WO 2004/022852 A1 ist ebenfalls eine Fahrbahn für Magnetbahnzüge bekannt. Eine Fahrwegplatte mit daran angeordneten Führungselementen für das Fahrzeug ist mittels Federlagern auf einem Betonträger befestigt. Nachteilig ist das unterschiedliche Einfedern benachbarter Fahrwegplatten während der Überfahrt eines Fahrzeuges, wenn die Fahrwegplatten nicht fest miteinander verbunden sind. Darüber hinaus kommt bei dieser Ausführung noch hinzu, dass durch die geringe Masse der Fahrwegplatten ein hierdurch bewirktes ungünstiges Masse-Feder-System erzeugt wird, welches eine Schwingungsdämpfung nur unzureichend bewirken kann.

Aus der DE 103 21 047 A1 ist ein gattungsgemäßen Fahrweg mit den Merkmalen des Oberbegriffs des Anspruchs 1 bekannt.

Aufgabe der vorliegenden Erfindung ist es somit, einen Fahrweg zu schaffen, bei welchem benachbarte Träger gleichmäßig einfedern und somit Stöße zwischen benachbarten Trägern während der Überfahrt eines Fahrzeuges vermieden werden, unabhängig davon, ob die Träger miteinander verbunden sind oder nicht. Darüber hinaus soll ein wirkungsvolles Masse-Feder-System geschaffen werden, bei welchem eine sehr gute Schwingungsdämpfung erzeugt werden kann.

Die Aufgabe wird gelöst mit einem Fahrweg mit den Merkmalen des Patentanspruches 1.

Erfindungsgemäß ist der Fahrweg, welcher eine Fahrwegplatte und einen Steg aufweist, auf einem Fundament befestigt, welches in vertikaler Richtung federnd auf dem Untergrund gelagert ist. Als Masse für das Masse-Feder-System dient somit nicht nur das Gewicht des Trägers, sondern darüber hinaus auch die Masse des Fundaments. Je nach Bedarf und unabhängig von der Gestaltung des Trägers, kann das Fundament hinsichtlich seiner Masse derart ausgebildet sein, dass es eine zuverlässige Schwingungsdämpfung erzeugt. Es wird hierdurch ein System geschaffen, welches einen ruhigen und komfortablen Betrieb eines Fahrzeuges, insbesondere einer Magnetschwebebahn, auf dem Träger des Fahrweges erlaubt.

Zudem befinden sich mindestens zwei Träger auf einem einzigen Fundament, so dass diese zusammen mit dem Fundament bei einer Überfahrt ein federn. Ein Absatz oder ein unzulässiger Knick zwischen zwei aufeinanderfolgenden Trägern wird hierdurch vermieden. Beide Träger bewegen sich gleichermaßen zusammen mit dem Fundament und bilden somit einen kontinuierlichen Fahrweg. Darüber hinaus besteht der Vorteil, dass auch hierdurch die Masse des Masse-Feder-Systems weiter vergrößert wurde, da auch das Gewicht des nachfolgenden Trägers das Schwingsystem beeinflusst. Auf diese Weise wird ein besonders vorteilhaftes und günstiges Masse-Feder-System für die Lagerung der Fahrwegträger erzielt. Dies ist besonders dann von Vorteil, wenn es sich bei dem Fundament um ein diskontinuierlich ausgeführtes Fundament handelt, da hierdurch die Masse des Fundaments nicht so groß ist wie bei dem kontinuierlich ausgeführten Fundament.

Um eine lagegenaue, individuelle Aufstellung der einzelnen Träger entsprechend dem geforderten Verlauf der Fahrwegtrasse zu ermöglichen, ist es vorteilhaft, wenn zwischen Träger und Fundament ein Lagersockel angeordnet ist und der Träger zusammen mit dem Lagersockel auf dem Fundament angeordnet ist. Der Lagersockel kann hierbei so ausgeführt sein, dass der Träger horizontal ausgerichtet ist. Es kann aber auch insbesondere für Kurvenverläufe ein trapez- oder keilförmiger Lagersockel eingesetzt werden, so dass ein an sich gerade ausgebildeter Träger geneigt eingebaut wird. Der Lagersockel kann dabei einteilig mit dem Fundament ausgebildet sein. Es ist aber auch möglich, dass der Lagersockel als separates Bauteil hergestellt und mit dem Fundament fest verbunden wird. Auf dem Lagersockel wird sodann der Träger befestigt, d. h. insbesondere angeschraubt. Die Masse des Masse-Feder-Systems wird durch den Lagersockel weiter vergrößert. Alternativ kann der Träger auch direkt, ohne Lagersockel, auf dem Fundament mit Auflage und Haltevorrichtungen angeordnet sein.

Um ein besonders vorteilhaftes Masse-Feder-System zu schaffen, welches insbesondere auch eine gewisse Dämpfung bei Beschleunigungs- oder Bremsmanövern des Fahrzeuges bewirkt, kann vorgesehen sein, dass das Fundament nicht nur in vertikaler, sondern auch in horizontaler Richtung fedemd auf dem Untergrund gelagert ist. Die horizontale elastische Abstützung kann sowohl in Längsrichtung des Trägers als auch in seiner Querrichtung ausgeführt sein. Damit werden auch seitlich auftretenden Stöße gedämpft.

Eine federnde Unterlage zwischen Fundament und Untergrund kann kontinuierlich oder diskontinuierlich ausgebildet sein. Je nach verwendetem Material der Unterlage ist die vorteilhaftere Lösung zu wählen.

Das Fundament kann verschieden ausgeführt sein. So ist entweder ein kontinuierlicher Verlauf des Fundaments oder ein diskontinuierlicher Verlauf des Fundaments möglich. Bei einem kontinuierlichen Verlauf des Fundaments ist unterhalb des Trägers eine durchgehende Platte, insbesondere aus Beton, vorhanden, welche federnd gelagert ist. Hierdurch entsteht eine besonders große gefederte Masse. Allerdings ist der Aufwand der Herstellung eines derartigen Fundaments auch relativ groß, da große Bauteillängen federnd gelagert werden müssen. Bei einer diskontinuierlichen Ausbildung des Fundaments ist es ausreichend, wenn ein örtlich begrenzter Bereich unterhalb der Befestigungsstellen des Trägers auf dem Fundament federnd gelagert ist. Das Fundament ist auch auf diese Bereiche begrenzt, so dass die Herstellung kostengünstiger durchgeführt werden kann.

Ist das Fundament in einem Trog des Untergrundes angeordnet, so ist insbesondere die Führung des Fundaments beim Einfedern und ganz besonders die Anordnung für die horizontale Einfederung des Fundaments vorteilhaft auszuführen. Die Trogwände dienen dabei insbesondere zur Abstützung der horizontalen Federungen.

Das erfindungsgemäße System der Fahrweglagerung eignet sich besonders gut für die Anwendung in einem Tunnel. Der Untergrund ist hierbei die Tunnelsohle. Schwingungen des Systems bei der Überfahrt eines Fahrzeuges übertragen sich hierdurch nicht oder nur unbedeutend auf die Tunnelröhre und die weitere Umgebung.

Vorteilhafterweise ist der Träger ein Standardbauteil und Überhöhungen des Fahrweges in einem Kurvenverlauf erfolgen mittels einer keilförmigen Gestaltung des Lagersockels und/oder des Fundaments. Es ist damit eine wirtschaftliche Herstellung des Fahrweges ermöglicht.

Insbesondere bei einer Ausführung, bei welcher der Lagersockel unabhängig von dem Fundament hergestellt wurde, ist es vorteilhaft, wenn der Lagersokkel auf dem Fundament justiert ist. Die Verbindung zwischen Träger und Lagersockel erfolgt hierdurch beispielsweise mit einer einfachen Schraubverbindung. Die genaue Ausrichtung des Trägers wird durch Justiereinrichtungen, welche sich im Lagersockel in Bezug auf das Fundament befinden, durchgeführt. Nach dem Justieren des Fundaments wird eine zwischen Lagersockel und Fundament befindliche Vergussfuge mit Vergussmörtel ausgefüllt und die Justierung hierdurch fixiert. Die Verbindung zwischen Lagersockel und Fundament kann auch mittels einer Anschlußbewehrung erfolgen um eine schubfeste Verbindung zu erhalten.

Durch die erfindungsgemäße Lagerung der Träger, wenn zwei Träger an ihren benachbarten Enden auf einem einzigen Fundament angeordnet sind, ist es möglich, dass die Träger nicht direkt miteinander verbunden sind. Zwischen den beiden Trägem kann ein Dehnungsspalt erhalten bleiben. Längenausdehnungen der Träger können hierdurch problemlos erfolgen, ohne dass es zu großen Verspannungen innerhalb des Fahrweges kommt. Insbesondere durch die gemeinsame Lagerung zweier benachbarter Träger auf einem Fundament erfolgt auch ein gemeinsames Einfedern der Träger bei einer Überfahrt eines Fahrzeuges, so dass eine direkte Verbindung der beiden Träger miteinander nicht erforderlich ist.

Um einen Winkelversatz bzw. leichten Knick des Fahrweges an zwei benachbarten Trägern in einem geringen zulässigen Maß zu erlauben, ist es vorteilhaft, wenn der Träger auf dem Lagersockel bzw. auf dem Fundament mit einem einen Winkelversatz zulassenden Lager befestigt ist. Hierdurch ist die Längenausdehnung der Träger und das Einfedern zweier Träger in einem geringen Maß möglich. Im Gegensatz zu einem Höhenversatz der beiden benachbarten Träger, ist dieses winkelige Einknicken der beiden Träger zueinander zulässig. Der Fahrbetrieb wird nicht behindert.

Die Träger, welche in dem erfindungsgemäßen Fahrweg eingesetzt werden, sind vorzugsweise aus Betonfertigteilen hergestellt. Auch das Fundament kann als Betonfertigteil oder als Ortbetonteil ausgeführt sein. Selbstverständlich sind auch andere Träger möglich, bei welchen diese aus Stahl oder kombiniert aus Stahl und Beton gefertigt sind. Der Träger kann einteilig oder mehrteilig beispielsweise mit an der Fahrwegplatte befestigten separaten Stegen ausgeführt sein. Durch den erfindungsgemäßen Aufbau des Fahrweges mit einem federnd gelagerten Fundament auf dem die Träger angeordnet sind, können auch leichte Trägerausführungen optimal hinsichtlich des Masse-Feder-Systems gestaltet werden.

Bei einer besonderen Bauausführung ist der Träger kontinuierlich auf dem Fundament aufgelagert. Es ergibt sich damit eine gleichmäßige Belastungscharakteristik des Trägers.

Weitere Vorteile der Erfindung sind in den nachfolgenden Ausführungsbeispielen beschrieben. Es zeigt:
- **Figur 1**: einen Querschnitt durch einen erfindungsgemäßen Fahrweg mit Lagersockel;
- **Figur 2**: einen Querschnitt gemäß Figur 1 ohne Lagersockel;
- **Figur 3**: eine Seitenansicht eines erfindungsgemäßen Fahrweges mit diskontinuierlicher Lagerung und
- **Figur 4**: eine Seitenansicht gemäß Figur 3 mit kontinuierlicher Lagerung.

Figur 1 zeigt einen Querschnitt durch einen Tunnel 1, in welchem ein Fahrweg 2 mit einem Träger 3 angeordnet ist. Der Fahrweg 2 ist in dem vorliegenden Ausführungsbeispiel für ein Fahrzeug einer Magnetschwebebahn vorgesehen. Er kann aber auch beispielsweise für eine Eisenbahn vorgesehen sein. Der Träger 3 weist eine Fahrwegplatte 4 auf, an deren seitlichen Rändern Führungselemente 5 für das Fahrzeug befestigt sind. Die Führungselemente dienen sowohl der seitlichen Führung des Fahrzeuges als auch für dessen Antrieb. An der Fahrwegplatte 4 sind Stege 6 angeordnet, welche die Fahrwegplatte 4 von einem Lagersockel 7 und einem Fundament 8 beabstandet hält. Der Träger 3 ist auf dem Lagersockel 7 fest angeordnet. Alternativ kann aber bereits hier eine gewisse Elastizität vorhanden sein, um einen Bewegung des Trägers 3 auf dem Lagersockel 7 in geringem Umfang zuzulassen. Der Lagersockel 7 ist mit dem Fundament 8 fest verbunden. Er kann separat von dem Fundament 8 hergestellt sein. In Ausführungsvarianten ist es jedoch auch möglich, dass der Lagersockel 7 einteilig mit dem Fundament 8 oder den Stegen 6 ausgeführt ist.

Eine Sohle 9 des Tunnels 1 weist einen Trog 10 auf, in welchem das Fundament 8 federnd gelagert ist. Hierfür sind Federelemente 11 und 12 vorgesehen, auf welchen sich das Fundament 8 abstützt. Die Federelemente 11 dienen hierfür für das Einfedern in vertikaler Richtung, während die Federelemente 12 ein Einfedern in horizontaler seitlicher Richtung erlauben. Bei einer nicht dargestellten Ausführungsform der Erfindung sind nur Federelemente 11 vorhanden, so dass nur ein Einfedern in vertikaler Richtung erfolgt.

Der gesamte Fahrweg 2 ist somit auf dem Fundament 8 gelagert, welches elastisch sowohl in vertikaler als auch in horizontaler seitlicher Richtung abgestützt ist. Hierdurch entsteht ein Masse-Feder-System mit einer außerordentlich großen Masse, welche eine Schwingungsdämpfung bewirkt, die eine äußerst ruhige und für das Fahrzeug, die Insassen und das Bauwerk schonende Überfahrt erlauben. Außerdem werden Erschütterungen gegenüber der Umgebung gedämpft, was insbesondere eine Bauwerksschonung bedeutet.

In dem vorliegenden Ausführungsbeispiel der Figur 1 ist der Lagersockel 7 keilförmig ausgebildet. Dies wird der Fall sein, wenn der Fahrweg 2 in einer Kurve verlegt ist. Durch den keilförmigen Lagersockel 7 entsteht eine Überhöhung des Trägers 3, wodurch die Belastung auf das Fahrzeug bei der Kurvenfahrt reduziert wird. Selbstverständlich kann der Lagersockel 7 auch derart ausgeführt sein, dass der Träger 3 gerade, ohne Überhöhung, verläuft.

Figur 2 zeigt ein ähnliches Ausführungsbeispiel wie in Figur 1. Unterschiedlich ist hierbei lediglich, dass der Träger 3 direkt auf dem Fundament 8 befestigt ist. Auf den Lagersockel 7 wurde verzichtet. Auch eine derartige Ausführung bewirkt ein sehr gut wirkendes Masse-Feder-System. Insbesondere bei geraden Strecken kann dies eine vorteilhafte und kostengünstige Bauausführung der Erfindung sein. Die Befestigung des Trägers 3 auf dem Fundament 8 kann entweder starr oder auch seinerseits elastisch sein. Auch die Befestigung nach Art eines Festlagers und eines Loslagers ist hier ebenso wie bei der Ausführung nach Figur 1 möglich, um Längendehnungen des Trägers 3 zu gestatten.

Figur 3 zeigt eine Seitenansicht eines Ausschnittes aus einem Fahrweg 2 mit zwei Trägern 3. Aus der Darstellung der Figur 3 ist zu entnehmen, dass zwei Träger 3 an den einander benachbarten Enden auf einem Fundament 8 gelagert sind. Das Fundament 8 ist seinerseits wiederum mit Federelementen 11 in vertikaler Richtung gegenüber einem Untergrund 13 gelagert. In horizontaler Richtung befinden sich Federelemente 12', welche eine federnde Abstützung des Fundamentes 8 in horizontaler Richtung, hier im Gegensatz zu den Figuren 1 und 2, jedoch in Längsrichtung des Trägers 3 bewirken.

Darüber hinaus können die Federelemente 12 aus den Figuren 1 und 2 auch hier für eine seitliche Abstützung sorgen.

Die beiden Träger 3 müssen nicht miteinander fest verbunden sein. Durch die gemeinsame Lagerung auf einem Fundament 8 bewirken sie ein gemeinsames Einfedem, so dass ein unzulässiger Höhenversatz der beiden benachbarten Träger 3 bei einer Überfahrt eines Fahrzeuges nicht erfolgt.

Wie aus Figur 3 zu entnehmen ist, sind die Träger 3 auf mehreren Fundamenten 8 diskontinuierlich gelagert. Jeder Träger 3 ist an dem Ende, an dem er mit dem nächsten Träger 3 benachbart ist, auf einer einzigen Fundamentplatte 8 gelagert. Das andere Ende des Trägers 3 ist auf einer anderen Fundamentplatte 8 gelagert, welche mit dem anderen benachbarten Träger 3 zusammenwirkt.

Um die horizontale Einfederung zu ermöglichen, ist das Fundament 8 mit seinen Federelementen 12' gegenüber Höckern 14 abgestützt, welche auf dem Untergrund 13 befestigt sind. Die Höcker 14 erlauben die Aufnahme von Kräften, welche beispielsweise durch das Fahrzeug beim Abbremsen oder Beschleunigen in horizontaler Längsrichtung der Träger auftreten. Bei einer seitlichen Lagerung der Fundamente 8 können auch hierfür entsprechende Höcker vorgesehen sein.

Figur 4 zeigt ein ähnliches Ausführungsbeispiel der Erfindung wie in Figur 3. Unterschiedlich ist hierbei lediglich, dass die Träger 3 nicht diskontinuierlich gelagert sind, sondern vielmehr kontinuierlich auf einem einzigen Fundament 8'. Das Fundament 8' verläuft unterhalb der Träger 3 und ist gegenüber dem Untergrund 13 mit einer Vielzahl von Federelementen 11 abgestützt. Es entsteht hierdurch eine außerordentlich große Masse für das Masse-Feder-System, welche eine besonders gute Schwingungsdämpfung erzeugt. Nachteile gegenüber der Ausführung gemäß Figur 3 kann allerdings der höhere Bauaufwand sein.

Die vorliegende Erfindung ist nicht auf die dargestellten Ausführungsbeispiele beschränkt. Änderungen im Rahmen der Patentansprüche sind jederzeit möglich.

## Patentansprüche

1. Fahrweg eines spurgebundenen Fahrzeuges, insbesondere einer Magnetschwebebahn mit mehreren hintereinander angeordneten Trägem (3) und mit wenigstens einem in vertikaler Richtung federnd auf einem Untergrund (9; 13) gelagerten Fundament (8), wobei jeder Träger (3) eine Fahrwegplatte (4) mit daran angeordneten Führungselementen (5) für das Fahrzeug aufweist, und die Fahrwegplatte (4) durch wenigstens einen Steg (6), der an der Fahrwegplatte (4) angeordnet ist sowie in Längsrichtung des Trägers (3) verläuft und in Einbaulage im wesentlichen nach unten von der Fahrwegplatte (4) absteht, von dem Fundament (8) beabstandet gehalten ist, **dadurch gekennzeichnet, dass** mindestens zwei der hintereinander angeordneten Träger (3) auf einem einzigen Fundament (8) angeordnet sind.

2. Fahrweg nach dem vorherigen Anspruch, **dadurch gekennzeichnet, dass** zwischen Träger (3) und Fundament (8) ein Lagersockel (7) angeordnet ist, und der Träger (3) zusammen mit dem Lagersockel (7) auf dem Fundament (8) angeordnet ist.

3. Fahrweg nach einem der vorherigen Ansprüche, **dadurch gekennzeichnet, dass** der Träger (3) direkt, ohne Lagersockel (7), auf dem Fundament (8) mit Auflage und Haltevorrichtungen angeordnet ist.

4. Fahrweg nach einem der vorherigen Ansprüche, **dadurch gekennzeichnet, dass** das Fundament (8) in horizontaler und vertikaler Richtung federnd auf dem Untergrund (9;13) gelagert ist.

5. Fahrweg nach einem der vorherigen Ansprüche, **dadurch gekennzeichnet, dass** zwischen Fundament (8) und Untergrund (9;13) eine kontinuierlich oder diskontinuierlich ausgebildete federnde Unterlage angeordnet ist.

6. Fahrweg nach einem der vorherigen Ansprüche, **dadurch gekennzeichnet, dass** das Fundament (8) kontinuierlich oder diskontinuierlich ausgebildet ist

7. Fahrweg nach einem der vorherigen Ansprüche, **dadurch gekennzeichnet, dass** bei einem diskontinuierlichen Fundament (8) genau zwei Träger (3) auf einem Fundament (8) gelagert sind.

8. Fahrweg nach einem der vorherigen Ansprüche, **dadurch gekennzeichnet, dass** das Fundament (8) in einem Trog (10) des Untergrundes (9;13) angeordnet ist.

9. Fahrweg nach einem der vorherigen Anspruche, **dadurch gekennzeichnet, dass** der Untergrund eine Tunnelsohle (9) ist.

10. Fahrweg nach einem der vorherigen Ansprüche, **dadurch gekennzeichnet, dass** der Träger (3) ein Standardbauteil ist und Überhöhungen des Fahrweges (2) in einem Kurvenverlauf mittels einer keilförmigen Gestaltung des Lagersockels (7) und/oder des Fundaments (8) erfolgen.

11. Fahrweg nach einem der vorherigen Ansprüche, **dadurch gekennzeichnet, dass** der Lagersockel (7) auf dem Fundament (8) justiert ist.

12. Fahrweg nach einem der vorherigen Ansprüche, **dadurch gekennzeichnet, dass** zwischen Lagersockel (7) und Fundament (8) eine Vergussfuge angeordnet ist, die mit einem Vergussmörtel ausgefüllt ist.

13. Fahrweg nach einem der vorherigen Anspruche, **dadurch gekennzeichnet dass** die Träger (3) nicht miteinander verbunden sind.

14. Fahrweg nach einem der vorherigen Ansprüche, **dadurch gekennzeichnet, dass** der Träger (3) auf dem Lagersockel (7) mit einem einen Winkelversatz zwischen Träger (3) und Lagersockel (7) zulassenden Lager befestigt ist.

15. Fahrweg nach einem der vorherigen Ansprüche, **dadurch gekennzeichnet, dass** der Träger (3) mehrere, insbesondere zwei Stege (6) aufweist, welche in Längsrichtung des Trägers (3) verlaufen und in Querrichtung des Trägers (3) voneinander beabstandet sind.

16. Fahrweg nach einem der vorherigen Ansprüche, **dadurch gekennzeichnet, dass** der Träger (3) und/oder das Fundament (8) aus Beton, insbesondere als Betonfertigteil hergestellt ist.

17. Fahrweg nach einem der vorherigen Ansprüche, **dadurch gekennzeichnet, dass** der Träger (3) kontinuierlich auf dem Fundament (8) aufgelagert ist.

## Claims

1. A guideway for a track-bound vehicle, especially a magnetic suspension railway, with several serially arranged carriers (3) and with at least one foundation (8) supported in vertical direction in a resilient manner on a base (9; 13), wherein each carrier (3) comprises a guideway slab (4) with guide elements (5) for the vehicle arranged on it and the guideway slab (4) is held at a distance from the foundation (8) by at least one web (6) that is arranged on the guideway slab (4) and as well runs in the longitudinal direction of the carrier (3) and projects in the assembled position substantially downward from the guideway slab (4), **characterized in that** at least two of the serially arranged carriers (3) are arranged on a single foundation (8).

2. The guideway according to the previous claim, **characterized in that** a support base (7) is arranged between carrier (3) and foundation (8) and that the carrier (3) is arranged together with the support base (7) on the foundation (8).

3. The guideway according to one of the previous claims, **characterized in that** the carrier (3) is arranged directly, without support base (7), on the foundation (8) with support and holding apparatuses.

4. The guideway according to one of the previous claims, **characterized in that** the foundation (8) is resiliently supported on the base (9; 13) in horizontal and vertical directions.

5. The guideway according to one of the previous claims, **characterized in that** a continuously or discontinuously designed resilient base is arranged between foundation (8) and base (9; 13).

6. The guideway according to one of the previous claims, **characterized in that** the foundation (8) is designed to be continuous or discontinuous.

7. The guideway according to one of the previous claims, **characterized in that** in the case of a discontinuous foundation (8) exactly two carriers (3) are supported on one foundation (8).

8. The guideway according to one of the previous claims, **characterized in that** the foundation (8) is arranged in a trough (10) of the base (9; 13).

9. The guideway according to one of the previous claims, **characterized in that** the base is a tunnel bottom (9).

10. The guideway according to one of the previous claims, **characterized in that** carrier (3) is a standard construction component and that superelevations of the guideway (2) in the course of a curve take place by means of a wedge-shaped design of the support base (7) and/or of the foundation (8).

11. The guideway according to one of the previous claims, **characterized in that** the support base (7) is adjusted on the foundation (8).

12. The guideway according to one of the previous claims, **characterized in that** a grouting joint is arranged between support base (7) and foundation (8), which joint is filled up with a grouting compound.

13. The guideway according to one of the previous claims, **characterized in that** the carriers (3) are not connected to each other.

14. The guideway according to one of the previous claims, **characterized in that** the carrier (3 is fastened on the support base (7) by a support that allows an angular offset between carrier (3) and support base (7).

15. The guideway according to one of the previous claims, **characterized in that** the carrier (3) comprises several, in particular two webs (6) running in the longitudinal direction of the carrier (3) and being distanced from each other in the transverse direction of the carrier (3).

16. The guideway according to one of the previous claims, **characterized in that** the carrier (3) and/or the foundation (8) consist(s) of concrete, in particular are produced as a finished concrete part.

17. The guideway according to one of the previous claims, **characterized in that** the carrier (3) is continuously supported on the foundation (8).

## Revendications

1. Voie de circulation d'un véhicule guidé, particulièrement un train à suspension magnétique avec plusieurs entretoises (3) disposées les unes après les autres et avec au moins une fondation (8) montée sur ressort dans le sens vertical sur un support (9 ; 13), dans laquelle chaque entretoise (3) présente une dalle (4) de voie de circulation avec des éléments de guidage (5) pour le véhicule disposés sur cette dernière, et la dalle (4) de voie de circulation est tenue à une certaine distance de la fondation (8) par au moins une traverse (6) disposée sur la dalle (4) de voie de circulation et s'étendant dans le sens longitudinal de l'entretoise (3) et, en position de montage, faisant saillie essentiellement vers le bas par rapport à la dalle (4) de voie de circulation, **caractérisée en ce que** deux au moins des entretoises (3) disposées les unes après les autres sont disposées sur une fondation (8) unique.

2. Voie de circulation selon la revendication précédente, **caractérisée en ce qu'**un socle de palier (7) est disposé entre l'entretoise (3) et la fondation (8), et l'entretoise (3) est disposée avec le socle de palier (7) sur la fondation (8).

3. Voie de circulation selon l'une quelconque des revendications précédentes, **caractérisée en ce que** l'entretoise (3) est disposée sur la fondation (8) directement, sans socle de palier (7), avec un appui et des dispositifs d'arrêt.

4. Voie de circulation selon l'une quelconque des revendications précédentes, **caractérisée en ce que** la fondation (8) est montée sur ressort dans les sens horizontal et vertical sur le support (9 ; 13).

5. Voie de circulation selon l'une quelconque des revendications précédentes, **caractérisée en ce qu'**un support élastique se présentant sous une forme continue ou discontinue est disposé entre la fondation (8) et le support (9 ; 13).

6. Voie de circulation selon l'une quelconque des revendications précédentes, **caractérisée en ce que** la fondation (8) se présente sous une forme continue ou discontinue.

7. Voie de circulation selon l'une quelconque des revendications précédentes, **caractérisée en ce que** deux entretoises (3) exactement sont disposées sur une fondation (8) dans le cas d'une fondation (8) discontinue.

8. Voie de circulation selon l'une quelconque des revendications précédentes, **caractérisée en ce que** la fondation (8) est disposée dans une auge (10) du support (9 ; 13).

9. Voie de circulation selon l'une quelconque des revendications précédentes, **caractérisée en ce que** le support est un radier de souterrain (9).

10. Voie de circulation selon l'une quelconque des revendications précédentes, **caractérisée en ce que** l'entretoise (3) est un élément de construction standard et des surhaussements de la voie de circulation (2) sont réalisés en zone de courbe au moyen de la géométrie cunéiforme du socle de palier (7) et/ou de la fondation (8).

11. Voie de circulation selon l'une quelconque des revendications précédentes, **caractérisée en ce que** le socle de palier (7) est ajusté sur la fondation (8).

12. Voie de circulation selon l'une quelconque des revendications précédentes, **caractérisée en ce qu'**un joint de scellement est disposé entre le socle de palier (7) et la fondation (8), qui est rempli d'un mortier de scellement.

13. Voie de circulation selon l'une quelconque des revendications précédentes, **caractérisée en ce que** les entretoises (3) ne sont pas reliées les unes avec les autres.

14. Voie de circulation selon l'une quelconque des revendications précédentes, **caractérisée en ce que** l'entretoise (3) est fixée sur le socle de palier (7) avec un palier autorisant un décalage angulaire entre l'entretoise (3) et le socle de palier (7).

15. Voie de circulation selon l'une quelconque des revendications précédentes, **caractérisée en ce que** l'entretoise (3) présente plusieurs, en particulier deux âmes (6), qui s'étendent dans le sens longitudinal de l'entretoise (3) et sont distancées l'une de l'autre dans le sens transversal de l'entretoise (3).

16. Voie de circulation selon l'une quelconque des revendications précédentes, **caractérisée en ce que** l'entretoise (3) et/ou la fondation (8) est/sont fabriquée(s) en béton, en particulier sous forme d'élément(s) préfabriqué(s) en béton.

17. Voie de circulation selon l'une quelconque des revendications précédentes, **caractérisée en ce que** l'entretoise (3) est appuyée continuellement sur la fondation (8).
